# EUROPÄISCHE PATENTSCHRIFT

(11) **EP 1 988 809 B1**
(45) Veröffentlichungstag und Bekanntmachung des Hinweises auf die Patenterteilung: **03.06.2009**
(21) Anmeldenummer: 07722911.0
(22) Anmeldetag: 22.02.2007
(51) Int. Cl.: A47L 13/30

(54) **AUFTRAGSVORRICHTUNG FÜR FLÜSSIGE SCHICHTMITTEL**
APPLICATOR APPARATUS FOR LIQUID COATING AGENTS
DISPOSITIF D'ENDUCTION POUR AGENT DE REVETEMENT FLUIDE

(30) Priorität: 01.03.2006 DE 102006009768
(43) Veröffentlichungstag der Anmeldung: 12.11.2008
(73) Patentinhaber: Avet AG, 8630 Rüti/Zürich (CH)
(72) Erfinder: SACKS, Roland, CH-8608 Bubikon (CH); MOENCH, Hans, Pompano Beach, FL 330649 (US)
(74) Vertreter: Maucher, Wolfgang
(86) Internationale Anmeldenummer: PCT/EP2007/001541
(87) Internationale Veröffentlichungsnummer: WO 2007/101556

(56) Entgegenhaltungen:
- EP-A- 1 435 216
- EP-A2- 1 180 343
- FR-A1- 2 639 818
- GB-A- 888 363
- US-A- 1 809 968
- US-A- 2 575 124
- US-A- 5 232 298
- US-B1- 6 655 866

## Beschreibung

Gegenstand der Erfindung ist eine Auftragsvorrichtung für flüssige Schichtmittel auf Oberflächen mit einem Handhabungsstiel und einem sich am Handhabungsstielende befindlichen Schichtmittelverteiler, wobei die Auftragsvorrichtung eine manuell betätigbare Abgabeeinrichtung für das Schichtmittel mit einem Ventil aufweist, wobei das Ventil mit dem Vorratsbehälter lösbar verbunden ist und einen Ventilstößel zum Betätigen hat, welcher Ventilstößel mit einem zum Handhabungsstiel führenden Verbindungssteg gekoppelt ist, der an seinem anderen Ende mit einem im Handhabungsstiel geführten, manuellen Betätigungselement in Öffnungsri.chtung des Ventils gegen eine Federkraft beaufschlagbar ist, und wobei der Ventilstößel mit dem zum Handhabungsstiel führenden Verbindungssteg lösbar verbunden ist.

In gewerblich genutzten Räumen, insbesondere in Krankenhäusern, wird es zunehmend wichtiger, den Bodenbelag durch Aufbringen eines Schichtmittels, z. B. einer Wachsschicht, möglichst homogen zu halten, damit sich Krankheitserreger und andere Verunreinigungen nicht in den Bodenunebenheiten festsetzen können. Nach dem derzeit üblichen Vorgehen bei einer solchen Versiegelung oder Pflegebeschichtung von Böden wird eine gewählte Menge des Schichtmittels auf den Boden aufgebracht und anschließend, beispielsweise mit einem Lappen, verteilt. Die Beschichtung des Bodens erfordert daher zur Zeit mindestens zwei Arbeitsgänge, wodurch der Vorgang mit erheblichem zeitlichem Aufwand und körperlicher Anstrengung verbunden ist.

Aus der US-A-2 575 124 kennt man bereits eine Auftragvorrichtung, die zum Aufbringen flüssiger Schichtmittel auf Oberflächen bestimmt ist. Die vorbekannte Auftragvorrichtung weist einen Handhabungsstiel auf, an dessen Handhabungsstielende sich ein Schichtmittelverteiler befindet. An der Auftragvorrichtung ist eine manuell betätigbare Abgabeeinrichtung für das Schichtmittel vorgesehen, die an einen Vorratsbehälter angeschlossen ist. Dieser Vorratsbehälter ist in eine Behälterschale lösbar einlegbar, die im Bereich des mit dem Schichtmittelverteiler verbundenen Handhabungsstielendes angeordnet ist. Diese Behälterschale ist zum Einlegen des Vorratsbehälters nach oben offen ausgebildet, wobei der in die Behälterschale eingelegte Vorratsbehälter mittels zweier, beidseits über die Schalenöffnung vorstehender Federstege gesichert ist. Wird die Abgabeeinrichtung geöffnet, kann die gewünschte Teilmenge des Schichtmittels aus dem Vorratsbehälter in die Behälterschale fließen, um von dort über bodenwärts gerichtete Auslauföffnungen auf die zu behandelnde Oberfläche zu fließen.

Die aus US-A-2 575 124 vorbekannte Auftragvorrichtung ist vergleichsweise unhandlich, weil im Bereich des Schichtmittelverteilers auch der voluminöse Vorratsbehälter angeordnet ist. Der Wechsel des Schichtmittels ist nicht ohne weiteres möglich, weil Reste des ursprünglichen Schichtmittels in der Behälterschale zurückbleiben und dort eintrocknen oder verharzen können. Da in der Behälterschale somit Schichtmittelreste zurückbleiben, vermag die vorbekannte Auftragvorrichtung hohen ästhetischen und hygienischen Ansprüchen kaum zu genügen.

Aus der US-B1-6 655 866 ist bereits eine Auftragvorrichtung bekannt, die an dem, einem Schichtmittelverteiler zugewandten Stielende eine manuell betätigbare Abgabeeinrichtung für das Schichtmittel aufweist. Diese Abgabeeinrichtung ist mit einem Vorratsbehälter verbunden, der mit Hilfe einer am Behälterumfang vorgesehenen Federklemme gehalten ist. Bei dieser vorbekannten Auftragvorrichtung ist die Abgabeeinrichtung nicht an den Vorratsbehälter angeschlossen, sondern vielmehr in den Handhabungsstiel integriert. Auch bei dieser vorbekannten Auftragvorrichtung ist ein Wechsel des gewünschten Schichtmittels nicht ohne weiteres möglich, - vielmehr besteht die Gefahr, dass auch das verwendete Schichtmittel in der in den Handhabungsstiel integrierten Abgabeeinrichtung verharzen und zu Funktionsstörungen führen kann, die nicht ohne eine aufwendige Demontage des Handhabungsstieles und der darin integrierten Abgabeeinrichtung zu beseitigen sind.

Aus der GB 888 363 A kennt man bereits eine Auftragvorrichtung mit einer Abgabeeinrichtung, welche Abgabeeinrichtung fest an einem Handhabungsstiel montiert ist. An der Abgabeeinrichtung ist ein Vorratsbehälter kopfüber lösbar befestigbar. Die am Handhabungsstiel fest montierte Abgabeeinrichtung weist ein Ventil mit einem Ventilstößel auf, der in seiner Schließstellung eine im Vorratsbehälter mündende Durchflussöffnung der Abgabeeinrichtung verschließt.
Bei der aus GB 888 363 A vorbekannten Auftragvorrichtung ist die Abgabeeinrichtung und das der Abgabeeinrichtung zugeordnete Ventil fest am Handhabungsstiel montiert, so dass auch hier ein Wechsel des gewünschten Schichtmittels nicht ohne weiteres möglich ist und die Gefahr besteht, dass das verwendete Schichtmittel in der am Handhabungsstiel montierten Abgabeeinrichtung verharzen und zu Funktionsstörungen führen kann. Da die Vorratsflasche an die Abgabeeinrichtung lediglich lösbar angeschraubt ist und da das Ventil bei einem Austausch des Vorratsbehälters stets am Handhabungsstiel verbleibt, gestaltet sich auch der Nachfüllvorgang des Vorratsbehälters und dessen Anschluss an die am Handhabungsstiel montierte Abgabeeinrichtung bei bereits offener Behälteröffnung vergleichsweise umständlich.

Es besteht daher die Aufgabe, eine Auftragvorrichtung zu schaffen, die einen raschen Wechsel des Vorratsbehälters sowie des darin bevorrateten Schichtmittels erlaubt und die möglichst einfach und störungsfrei bedienbar ist.

Die erfindungsgemäße Lösung dieser Aufgabe besteht bei der Auftragvorrichtung der eingangs erwähnten Art darin, dass der Verbindungssteg als Stange mit einem tellerförmigen Ende ausgebildet ist.

Die erfindungsgemäße Auftragvorrichtung weist ein lösbar mit dem Vorratsbehälter verbundenes Ventil auf, dessen zum Betätigen vorgesehener Ventilstößel als Stange mit tellerförmigem Ende ausgebildet ist.

Über das Ventil ist die Menge an aufzubringendem Schichtmittel genau dosierbar. Bei einem Verkleben oder Verstopfen des Ventils, wie es gerade bei der Verarbeitung von Schichtmitteln vorkommt, kann das Ventil zum Reinigen oder Austauschen leicht von der Abgabeeinrichtung gelöst werden. Dadurch kann die Auftragvorrichtung schnell und einfach wieder einsatzbereit gemacht werden.

Dabei ist der Vorratsbehälter über eine manuell betätigbare Clip-artige Verbindung mit dem Handhabungsstiel verbunden, so dass eine schnelle Auswechselbarkeit des Vorratsbehälters gewährleistet ist. Dazu kann beispielsweise am Vorratsbehälter ein Clip, vergleichbar wie an einem Kugelschreiber, vorgesehen sein, welcher in eine entsprechende, z. B. schienenartige Clip-Aufnahme am Handhabungsstiel eingeschoben wird. Der mittels der Clip-artigen Verbindung am Handhabungsstiel gehaltene Vorratsbehälter ist durch eine Rast- oder dergleichen Verriegelungsvorrichtung am Handhabungsstiel lagestabil positionier- und festlegbar. Durch das Aufbringen und Verteilen des Schichtmittels kann mittels der erfindungsgemäßen Vorrichtung in einem Arbeitsschritt und in aufrechter Körperhaltung erfolgen.

Zweckmäßigerweise ist das Ventil über einen Bajonettverschluss oder dergleichen Schnellverschluss mit dem Vorratsbehälter verbunden, so dass das Ventil einerseits schnell und einfach auswechselbar ist und andererseits nur in einer definierten Position, welche die Funktionsfähigkeit der erfindungsgemäßen Auftragvorrichtung gewährleistet, anbringbar ist.

Eine einfache und vorteilhafte Ausbildung der erfindungsgemäßen Auftragvorrichtung ergibt sich, wenn die Abgabevorrichtung eine Handhabe mit einem Druckknopf oder dergleichen Bedienelement aufweist, der/das am oberen Handhabungsstielende oder im Endbereich des Handhabungsstiels angeordnet und mit dem Betätigungselement verbunden ist. Vorzugsweise ist das Verbindungselement zwischen Druckknopf und Betätigungselement im Inneren des Handhabungsstiels geführt, wobei die manuell induzierte Kraft, die auf den Druckknopf ausgeübt wird, über das Verbindungs- und das Betätigungselement zweckmäßigerweise direkt auf den Verbindungssteg und damit auf den Ventilstößel übertragen wird. Auf diese Weise ist eine einfache und aufgrund der klaren Struktur störungsfreie Handhabung der erfindungsgemäßen Auftragvorrichtung möglich.

Der Druckknopf kann mit einem weich-flexiblen, beispielsweise gummierten, Überzug versehen sein, so dass einerseits die Bedienung aufgrund guter Griffigkeit des Druckknopfes erleichtert und haptisch verfeinert ist und andererseits beim Anlehnen des Handhabungsstiels der Auftragvorrichtung, z, B. an eine Wand, ein Abrutschen aufgrund der Reibungswirkung des Überzugs verhindert wird.

Vorteilhaft ist es, wenn der Vorratsbehälter ein Luftventil aufweist, so dass der Vorratsbehälter nach Schließung des Ventils ohne Schichtmittelverlust aus der Auftragvorrichtung entfernt oder ausgetauscht werden kann.

Bei Mehrfachnutzung des Vorratsbehälters ist es zweckmäßig, wenn dieser oberseitig eine mit einem Deckel verschließbare Öffnung hat und der Deckel ein Luftventil aufweist.

Die Erfindung wird im folgenden anhand des in den Zeichnungen dargestellten Ausführungsbeispieles näher erläutert. Dabei zeigt:
- Fig. 1: eine schaubildliche Darstellung der erfindungsgemäßen Auftragvorrichtung in einer teilweise geschnittenen Ansicht,
- Fig. 2: eine teilweise geschnittene Seitenansicht der Abgabeeinrichtung,
- Fig. 3: eine vergrößerte Ansicht der Verriegelungsverbindung,
- Fig. 4: eine Draufsicht auf den Vorratsbehälter mit Clip,
- Fig. 5: eine Draufsicht auf die Clip-Aufnahme am Handhabungsstiel,
- Fig. 6: eine geschnittene Teil-Ansicht der Abgabeeinrichtung sowie
- Fig. 7: eine Draufsicht auf den Verbindungssteg.

Eine im Ganzen mit 1 bezeichnete und in Fig. 1 erkennbare Auftragvorrichtung für flüssige Schichtmittel auf Oberflächen weist einen Handhabungsstiel 2 und einen sich am Handhabungsstielende 2a befindlichen Schichtmittelverteiler 3 auf. Mittels eines Betätigungselementes 4, welches über eine Handhabe in Form eines Druckknopfes 5 manuell betätigbar ist, kann das Schichtmittel über eine Abgabeeinrichtung 6 dosiert werden. Der Druckknopf 5 kann mit einem weich-flexiblen, beispielsweise gummierten, Überzug 30 versehen sein.

Im Ausführungsbeispiel gemäß Fig. 1 erfolgt die Dosierung des Schichtmittels aus dem mit dem Handhabungsstiel 2 verbundenen Vorratsbehälter 7 über ein Ventil 8, welches mit dem.Betätigungselement 4 sowie mit dem Vorratsbehälter 7 über einen Verbindungssteg 9 gekoppelt ist.

Aus der im Ausführungsbeispiel gemäß Fig. 2 dargestellten Abgabeeinrichtung 6 ist insbesondere die lösbare Clip-artige Verbindung 10 zwischen Vorratsbehälter 7 und Handhabungsstiel 2, bestehend aus einem Clip 11 am Vorratsbehälter 7 und einer Clip-Aufnahme 12 am Handhabungsstiel 2, ersichtlich.

Fig. 3 zeigt die Rastvorrichtung 13 mit Rastvorsprung 14 und Rastausnehmung 15 zur Positionierung und lagestabilen Halterung des Vorratsbehälters 7 am Handhabungsstiel 2. Durch Druck auf den Federsteg 16 entgegen seiner Federkraft kann die Verbindung zwischen Rastvorsprung 14 und Rastausnehmung 15 gelöst werden.

In Fig. 4 ist der Clip an einer Seitenwand des Vorratsbehälters in einer Draufsicht dargestellt.

Aus Fig. 5 ist ein beispielhafter Aufbau der Clip-Aufnahme 12 mit Federsteg 16 und Rastvorsprung 14 ersichtlich.

Das Ausführungsbeispiel gemäß Fig. 6 zeigt die Abgabeeinrichtung 6 der erfindungsgemäßen Auftragvorrichtung 1 mit dem Ventil 8 in Öffnungsstellung. Die Funktionsweise des Ventils 8 lässt sich wie folgt beschreiben: Über den Handhabungsstielendseitigen Druckknopf 5 (Fig. 1) wird vermittels einer in Fig. 6 nicht näher dargestellten Führung 21 (Fig. 1) ein Druck P auf das Betätigungselement 4 ausgeübt. Das am Betätigungselement angeordnete ringförmige Ende (31) des Verbindungsstegs 9 am Betätigungselement 4 wird nach unten gedrückt, so dass der Verbindungssteg sich in einer längsschlitzförmigen Ausnehmung 32 am Handhabungsstiel 2 schräg nach oben bewegt. Diese Bewegung drückt den Ventilteller 19 über den Ventilstößel 17 gegen die Kraft einer im Ventil angeordneten Feder 18 nach oben (in Richtung Handhabungsstielende 2a) in Öffnungsstellung. Wie aus Fig. 6 ersichtlich, hat der Ventilteller 19, welcher in der Ventilröhre 23 oberhalb der Verengung 22 angeordnet ist, an seinem äußeren Kreisrand Durchtritts-Ausnehmungen 25, damit das Schichtmittel den Ventilteller 19 in Öffnungsstellung passieren kann. Das Schichtmittel fließt durch die Ventilröhre nach unten und kann aus der Austrittsöffnung 20 ausströmen. Sobald der Druck auf das Betätigungselement 4 nachlässt, drückt die Kraft der Feder 18 den Ventilstößel 17 mit dem Ventilteller 19 wieder nach unten (in Richtung der Austrittsöffnung 20 bzw. Schichtmittelverteiler 3) bis zu einer Verengung 22 der Ventilröhre 23. In Schließstellung liegt der innere Kreisrand des Ventiltellers 19, der keine Ausnehmungen aufweist, auf der Verengung 22 der Ventilröhre 23 auf und bildet einen bündigen, auslaufdichten Abschluss. Der Durchtritt des Ventilstößels 17 aus dem Ventilgehäuse in Richtung des tellerförmigen Endes 27 des Verbindungsstegs 9 ist mittels einer Dichtung 24 abgedichtet.

Im Ausführungsbeispiel gemäß Fig. 6 ist der Vorratsbehälter 7 über einen Bajonettverschluss 26 lösbar mit dem Ventil 8 verbunden.

Der zwischen Handhabungsstiel 2 und Ventil 8 angeordnete Verbindungssteg 9 ist - wie in Fig. 7 beispielhaft dargestellt - als Stange mit einem tellerförmigen Ende 27 ausgebildet, wobei dieses sich außerhalb des Handhabungsstiels befindliche tellerförmige Ende 27 des Verbindungsstegs 9 eine Vertiefung 28 zur teilweisen Aufnahme des tellerseitigen, freien Ventilstößelendbereichs 29 aufweist.

## Patentansprüche

1. Auftragvorrichtung (1) für flüssige Schichtmittel auf Oberflächen mit einem Handhabungsstiel (2) und einem sich am Handhabungsstielende (2a) befindlichen Schichtmittelverteiler (3), wobei die Auftragvorrichtung (1) eine manuell betätigbare Abgabeeinrichtung (6) für das Schichtmittel mit einem Ventil (8) aufweist, wobei das Ventil (8) mit dem Vorratsbehälter lösbar verbunden ist und einen Ventilstößel (17) zum Betätigen hat, welcher Ventilstößel (17) mit einem zum Handhabungsstiel (2) führenden Verbindungssteg (9) gekoppelt ist, der an seinem anderen Ende mit einem im Handhabungsstiel (2) geführten, manuellen Betätigungselement (4) in Öffnungsrichtung des Ventils (8) gegen eine Federkraft beaufschlagbar ist, und wobei der Ventilstößel (17) mit dem zum Handhabungsstiel (2) führenden Verbindungssteg (9) lösbar verbunden ist, **dadurch gekennzeichnet, dass** der Verbindungssteg (9) als Stange mit einem tellerförmigen Ende (27) ausgebildet ist.

2. Auftragvorrichtung (1) nach Anspruch 1, **dadurch gekennzeichnet, dass** das Ventil (8) über einen Bajonettverschluss (26) oder dergleichen Schnellverschluss mit dem Vorratsbehälter (7) verbunden ist.

3. Auftragvorrichtung (1) nach Anspruch 1 oder 2, **dadurch gekennzeichnet, dass** das außerhalb des Handhabungsstiels (2) befindliche tellerförmigen Ende (27) des Verbindungsstegs (9) eine Vertiefung (28) zur teilweisen Aufnahme des freien Ventilstößelendbereichs (29) mit einer Rast- oder dergleichen Verriegelungsvorrichtung aufweist.

4. Auftragvorrichtung (1) nach einem der Ansprüche 1 bis 3, **dadurch gekennzeichnet, dass** die Abgabeeinrichtung (6) eine Handhabe mit einem Druckknopf (5) oder dergleichen Bedienelement aufweist, der/das am oberen Handhabungsstielende (2a) oder im Endbereich des Handhabungsstiels angeordnet und mit dem Betätigungselement (4) verbunden ist.

5. Auftragvorrichtung (1) nach einem der Ansprüche 1 bis 4, **dadurch gekennzeichnet, dass** der Vorratsbehälter (7) ein Luftventil aufweist.

6. Auftragvorrichtung (1) nach einem der Ansprüche 1 bis 5, **dadurch gekennzeichnet, dass** der Vorratsbehälter (7) oberseitig eine mit einem Deckel verschließbare Öffnung hat und dass der Deckel ein Luftventil aufweist.

## Claims

1. Applicator apparatus (1) for applying liquid coating agents to surfaces, having a handling shaft (2) and a coating agent distributor (3) located at the end (2a) of the handling shaft, the applicator apparatus (1) comprising a manually operable dispensing device (6) for the coating agent, having a valve (8), wherein the valve (8) is releasably connected to the storage container and has a valve tappet (17) for actuation, said valve tappet (17) being coupled to a connecting bar (9) leading to the handling shaft (2), said connecting bar (9) being adapted to be acted upon at its other end counter to a spring force, in the direction of opening of the valve (8), by a manual actuating element (4) guided in the handling shaft (2), and wherein the valve tappet (17) is releasably connected to the connecting bar (9) leading to the handling shaft (2), **characterised in that** the connecting bar (9) is constructed as a rod with a plate-shaped end (27).

2. Applicator apparatus (1) according to claim 1, **characterised in that** the valve (8) is connected to the storage container (7) by means of a bayonet closure (26) or similar quick-release closure.

3. Applicator apparatus (1) according to claim 1 or 2, **characterised in that** the plate-shaped end (27) of the connecting bar (9) located outside the handling shaft (2) has a depression (28) for partially accommodating the free end region (29) of the valve tappet with a latching or similar securing mechanism.

4. Applicator apparatus (1) according to one of claims 1 to 3, **characterised in that** the dispensing device (6) has a handle with a push button (5) or similar operating element which is arranged at the upper end (2a) of the handling shaft or in the end region of the handling shaft and is connected to the actuating element (4).

5. Applicator apparatus (1) according to one of claims 1 to 4, **characterised in that** the storage container (7) has an air valve.

6. Applicator apparatus (1) according to one of claims 1 to 5, **characterised in that** the storage container (7) has on its upper side an opening that can be closed off by a cover and that the cover has an air valve.

## Revendications

1. Dispositif applicateur (1) d'agents de revêtement liquides sur des surfaces, avec un manche de manipulation (2) et avec un distributeur (3) d'agent de revêtement se trouvant à l'extrémité (2a) du manche de manipulation, sachant que le dispositif applicateur (1) présente un système (6) de délivrance d'agent de revêtement à actionnement manuel, doté d'une soupape (8), sachant que la soupape (8) est assemblée de manière amovible au réservoir et qu'elle possède pour son actionnement un poussoir de soupape (17), lequel poussoir de soupape (17) est accouplé à une entretoise de liaison (9) menant au manche de manipulation (2), entretoise qui peut être sollicitée à son autre extrémité par un élément d'actionnement manuel (4), guidé dans le manche de manipulation (2), à l'encontre d'une force de ressort dans la direction d'ouverture de la soupape (8), et sachant que le poussoir de soupape (17) est assemblé de manière amovible à l'entretoise de liaison (9) menant au manche de manipulation (2), **caractérisé en ce que** l'entretoise de liaison (9) est réalisée sous forme de tige avec une extrémité (27) en forme de disque.

2. Dispositif applicateur (1) selon la revendication 1, **caractérisé en ce que** la soupape (8) est reliée au réservoir (7) par l'intermédiaire d'un joint à baïonnette (26) ou joint rapide analogue.

3. Dispositif applicateur (1) selon la revendication 1 ou 2, **caractérisé en ce que** l'extrémité en forme de disque (27) de l'entretoise de liaison (9), extrémité qui se trouve à l'extérieur du manche de manipulation (2), présente un renfoncement (28) pour recevoir partiellement la région terminale libre (29) du poussoir de soupape à l'aide d'un mécanisme d'enclenchement ou d'un mécanisme de verrouillage analogue.

4. Dispositif applicateur (1) selon l'une des revendications 1 à 3, **caractérisé en ce que** le système de délivrance (6) présente une manette avec un bouton-poussoir (5) ou un élément de commande analogue, qui est disposé à l'extrémité supérieure (2a) du manche de manipulation ou dans la région terminale du manche de manipulation et qui est relié à l'élément d'actionnement (4).

5. Dispositif applicateur (1) selon l'une des revendications 1 à 4, **caractérisé en ce que** le réservoir (7) présente une soupape d'aération.

6. Dispositif applicateur (1) selon l'une des revendications 1 à 5, **caractérisé en ce que** le réservoir (7) possède sur le dessus une ouverture pouvant être fermée par un couvercle, et **en ce que** le couvercle présente une soupape d'aération.
